# NEUE EUROPÄISCHE PATENTSCHRIFT

(11) **EP 2 486 263 B2**
(45) Veröffentlichungstag und Bekanntmachung des Hinweises auf die Entscheidung über den Einspruch: **28.08.2019**
(45) Hinweis auf die Patenterteilung: 04.11.2015
(21) Anmeldenummer: 10752751.7
(22) Anmeldetag: 01.09.2010
(51) Int. Cl.: F02F 3/22, F01M 1/08, F01P 3/08

(54) **KOLBEN FÜR EINEN VERBRENNUNGSMOTOR UND VERBRENNUNGSMOTOR MIT EINEM KOLBEN**
PISTON FOR AN INTERNAL COMBUSTION ENGINE, AND INTERNAL COMBUSTION ENGINE HAVING A PISTON
PISTON POUR MOTEUR À COMBUSTION INTERNE, ET MOTEUR À COMBUSTION INTERNE COMPORTANT UN PISTON

(30) Priorität: 07.10.2009 DE 102009045437
(43) Veröffentlichungstag der Anmeldung: 15.08.2012
(73) Patentinhaber: Federal-Mogul Nürnberg GmbH, 90441 Nürnberg (DE)
(72) Erfinder: FREIDHAGER, Marcus, 90491 Nürnberg (DE)
(74) Vertreter: Hoffmann Eitle
(86) Internationale Anmeldenummer: PCT/EP2010/062799
(87) Internationale Veröffentlichungsnummer: WO 2011/042264

(56) Entgegenhaltungen:
- DE-B3-102004 023 773
- DE-C- 898 827
- FR-A1- 2 644 517
- GB-A- 2 428 452
- NL-C1- 1 021 673
- US-A- 4 280 455
- US-A1- 2009 145 295

## Beschreibung

### TECHNISCHES GEBIET

Die Erfindung betrifft einen Kolben für einen Verbrennungsmotor sowie einen Verbrennungsmotor mit einem Kolben.

Auf dem Gebiet der Verbrennungsmotoren, in denen sich Kolben in Zylindern oder Zylinderlaufbuchsen bewegen und zusammen mit weiteren Komponenten den Brennraum definieren, ist es unter bestimmten Umständen üblich, die Kolben mit beispielsweise ringförmigen Kühlkanälen zu versehen, und in diese mittels einer oder mehreren Düsen Kühlmittel, beispielsweise Kühlöl, einzuspritzen. Es versteht sich, dass es unter keinen Umständen zu einem zu geringen Freiraum zwischen der Kühlöldüse und jeglichen Teilen des Kolbens oder sogar einer Kollision zwischen diesen Bauteilen kommen darf. Dementsprechend ist es bislang erforderlich, das Kolbendesign an gegebenenfalls geänderte Positionen der Kühlöldüsen anzupassen. Dies kann wirtschaftlich deshalb besonders aufwändig sein, weil vollständige Gusswerkzeuge neu erzeugt werden müssen.

### STAND DER TECHNIK

Aus der WO 2006/014741 A2 ist ein Kolben für einen Verbrennungsmotor bekannt, bei dem am unteren Rand des Kolbenschaftes eine in Richtung der Kolbenachse, das heißt in axialer Richtung ausgebildete Kerbe vorhanden ist. Dies dient der Aufnahme einer Kühlöldüse oder einer Zuleitung hierzu, insbesondere im unteren Todpunkt des Kolbens.

Die FR 2 644 517 A1 betrifft einen Kolben für einen Verbrennungsmotor mit einem Innenraum, der durch Schaftwandabschnitte, die im Gebrauch an den Zylinderwänden anliegen, und dazwischen ausgebildete Verbindungswände definiert ist, wobei in diesem Innenraum eine röhrenförmige Zuleitung für Kühlöl sowie zur Aufnahme einer Kühlöldüse vorgesehen ist.

### DARSTELLUNG DER ERFINDUNG

Vor dem oben genannten Hintergrund liegt der Erfindung die Aufgabe zugrunde, einen Kolben für einen Verbrennungsmotor und einen damit ausgerüsteten Verbrennungsmotor zu schaffen, bei denen eine erhöhte Flexibilität im Hinblick auf unterschiedliche Positionen von Kühlöldüsen realisiert ist.

Die Lösung dieser Aufgabe erfolgt durch den im Anspruch 1 beschriebenen Kolben.

Demzufolge weist dieser an seinem in Gebrauchsstellung üblicherweise unteren, das heißt dem Kolbenboden, der den Brennraum begrenzt, gegenüberliegenden Rand zumindest eine in radialer Richtung ausgebildete Aussparung auf. Mit anderen Worten ist der durch Schaftwandabschnitte, die im Gebrauch an den Zylinderwänden anliegen, und die Verbindungswände dazwischen definierte "Innenraum" des Kolbens in radialer Richtung erweitert. Diese Erweiterung führt, wenn man den Kolben in axialer Richtung betrachtet, an der Außenseite der Verbindungswand oder -wände, in der die Aussparung üblicherweise ausgebildet ist, zu einer Ausbauchung oder Beule. Dies gilt insbesondere, wenn die Wanddicke im Bereich der Aussparung im Wesentlichen gleich ist wie benachbart hierzu. Unabhängig davon kann jedoch auch bei verringerter Wanddicke an der Innenseite die beschriebene Aussparung oder Nische ausgebildet sein, die zusätzlichen Raum für unterschiedliche Positionen von Kühlöldüsen schafft.

Dies führt zu einer Verbesserung verglichen mit einer Situation, bei der, aus welchen Gründen auch immer, die Kühlöldüse ein wenig in radialer Richtung nach außen versetzt wurde, und hierdurch die Gestaltung des Kolbens geändert werden müsste. Bei dem erfindungsgemäßen Kolben ermöglicht die beschriebene Aussparung oder Nische zusätzliche Kühlölpositionen, so dass die Verwendbarkeit des erfindungsgemäßen Kolbens verbessert, und die Wirtschaftlichkeit desselben erhöht wird. Insbesondere hat sich herausgestellt, dass vorhandene Kolbenwerkzeuge zur Ausbildung der Erfindungsgemäßen Aussparung umgebaut werden können, ohne neue Komponenten verwenden zu müssen. Eine Berechnung mittels finiter Elemente hat darüber hinaus die grundsätzliche Machbarkeit des erfindungsgemäßen Kolbens ergeben.

Um entsprechende Gestaltungen von Kühlöldüsen zu berücksichtigen und/oder für einen harmonischen Übergang zu dem Bereich oberhalb der beschriebenen Aussparung zu gewährleisten, ist die Aussparung mit einer Tiefe in radialer Richtung ausgebildet, die sich von dem unteren Rand ausgehend in Richtung der Kolbenachse verringert.

Bevorzugte Weiterbildungen sind in den weiteren Ansprüchen beschrieben.

Um die Stabilität des Kolbens in seinem unteren Bereich nicht zu gefährden, und gleichzeitig in vorteilhafter Weise den Materialeinsatz zu begrenzen, wird bevorzugt, die Materialdicke an dem die Aussparung begrenzenden Abschnitt in etwa gleich zu den Bereichen benachbart zu der Aussparung auszuführen.

Ferner können Einkerbungen oder dergleichen am unteren Rand des Kolbens in vorteilhafter Weise dadurch vermieden werden, dass, wie bevorzugt wird, der untere Rand des Kolbens im Bereich der Aussparung in etwa auf dem gleichen Niveau liegt, wie benachbart hierzu.

Für eine Tiefe der zumindest Aussparung in radialer Richtung hat sich am unteren Rand des Kolbens ein Wert von ein bis drei Millimeter als günstig erwiesen.

Bei ersten Überlegungen im Hinblick auf den praktischen Einsatz des erfindungsgemäßen Kolbens hat sich herausgestellt, dass eine Ausbildung der beschriebenen Aussparung auf der Gegendruckseite des Kolbens bevorzugt wird.

Die Erfindung beschreibt ferner einen Verbrennungsmotor, der neben dem vorangehend beschriebenen Kolben zumindest eine Kühlöldüse aufweist. Für den Abstand zwischen der Kühlöldüse und der beschriebenen Aussparung wird derzeit, um den Betriebsbedingungen und bestimmten Toleranzen Rechnung zu tragen, ein Wert von zwei Millimeter oder mehr bevorzugt.

### KURZE BESCHREIBUNG DER ZEICHNUNG

Nachfolgend wird ein Ausführungsbeispiel der Erfindung unter Bezugnahme auf die Zeichnung näher erläutert.

Die Figur zeigt eine perspektivische Unteransicht des erfindungsgemäßen Kolbens.

### AUSFÜHRLICHE BESCHREIBUNG EINER BEVORZUGTEN AUSFÜHRUNGSFORM DER ERFINDUNG

Die Figur zeigt einen erfindungsgemäßen Kolben 10 von seiner dem Kolbenboden 12 entgegengesetzten Unterseite her. Der untere Rand des Kolbens 10 wird hier durch den jeweiligen unteren Rand von Schaftwandabschnitten 14 und Verbindungswänden 16 zwischen den Schaftwandabschnitten 14 gebildet. Wie in der Figur zu erkennen ist, ist im Bereich einer Verbindungswand, neben einer Kolbenbolzenbohrung 18 eine in radialer Richtung ausgebildete Aussparung 20 vorhanden. Mit anderen Worten ist bei dem gezeigten Beispiel die Verbindungswand 16 bei weitgehend gleichbleibender Wandstärke und/oder einem in axialer Richtung auf weitgehend gleichbleibendem Niveau befindlichen Rand in radialer Richtung etwas ausgebaucht, so dass an der Innenseite, das heißt zu der gegenüberliegenden Verbindungswand 16 hin, eine Aussparung oder Nische entsteht. In dieser Aussparung oder Nische kann auch bei veränderter Position eine Kühlöldüse aufgenommen werden, so dass sich die Einsatzmöglichkeit des erfindungsgemäßen Kolbens in wirtschaftlich günstiger Art und Weise verbessert.

## Patentansprüche

1. Kolben (10) für einen Verbrennungsmotor, der an seinem dem Kolbenboden (12) gegenüberliegenden unteren Rand zumindest eine Aussparung (20) aufweist, **dadurch gekennzeichnet, dass** die Aussparung in radialer Richtung ausgebildet, sodass zumindest eine Verbindungswand (16), die zwischen Schaftwandabschnitten (14) ausgebildet ist, an der Außenseite zumindest eine Ausbauchung aufweist, oder ihre Wanddicke verringert ist, und sich die in radialer Richtung gemessene Tiefe der Aussparung vom unteren Rand des Kolbens (10) ausgehend in Richtung der Kolbenhubachse verringert.

2. Kolben nach Anspruch 1, **dadurch gekennzeichnet, dass** die Materialdicke an dem die Aussparung (20) begrenzenden Abschnitt in etwa gleich zu der Materialdicke benachbart zu der Aussparung (20) ist.

3. Kolben nach Anspruch 1 oder 2, **dadurch gekennzeichnet, dass** der untere Rand des Kolbens (10) im Bereich der Aussparung (20) in etwa auf dem gleichen Niveau ist, wie benachbart zu der Aussparung (20).

4. Kolben nach einem der vorangehenden Ansprüche, **dadurch gekennzeichnet, dass** die Aussparung (20) am unteren Rand des Kolbens (10) eine Tiefe in radialer Richtung von etwa 1 bis 3 mm aufweist.

5. Kolben nach einem der vorangehenden Ansprüche, **dadurch gekennzeichnet, dass** zumindest eine Aussparung (20) auf der Gegendruckseite des Kolbens (10) ausgebildet ist.

6. Verbrennungsmotor mit zumindest einem Kolben (10) nach zumindest einem der vorangehenden Ansprüche und zumindest einer Kühlöldüse, wobei ein Abstand zwischen der Kühlöldüse und der Begrenzung der Aussparung (20) bevorzugt etwa 2 mm oder mehr beträgt.

## Claims

1. Piston (10) for an internal combustion engine, which at its lower edge opposite the piston crown (12) has at least one recess (20), **characterised in that** the recess is formed in the radial direction such that at least one connecting wall (16) which is formed between shaft wall sections (14) has on the outer side at least one bulge, or its wall thickness is reduced, and the depth of the recess decreases in the direction of the piston axis, measured in the radial direction starting from the lower edge of the piston (10).

2. Piston according to claim 1, **characterised in that** the material thickness in the section defining the recess (20) is approximately equal to the material thickness adjacent to the recess (20).

3. Piston according to claim 1 or 2, **characterised in that** the lower edge of the piston (10) is approximately at the same level in the region of the recess (20) as adjacent to the recess (20).

4. Piston according to any of the preceding claims, **characterised in that** the recess (20) at the lower edge of the piston (10) has a depth in the radial direction of approximately 1 to 3 mm.

5. Piston according to any of the preceding claims, **characterised in that** at least one recess (20) is formed on the counterpressure side of the piston (10).

6. Internal combustion engine having at least one piston (10) according to at least one of the preceding claims and at least one cooling oil nozzle, wherein a distance between the cooling oil nozzle and the boundary of the recess (20) preferably amounts to approximately 2 mm or more.

## Revendications

1. Piston (10) pour un moteur à combustion interne, présentant au moins un évidement (20) sur son bord inférieur opposé au fond du piston (12), **caractérisé en ce que** l'évidement est formé en direction radiale, de façon qu'au moins une paroi de jonction (16) qui est formée entre des sections de paroi de tige (14) présente au moins un renflement sur le côté extérieur, ou son épaisseur de paroi est réduite, et la profondeur de l'évidement mesurée en direction radiale se réduit depuis le bord inférieur du piston (10) en direction de l'axe du piston.

2. Piston selon la revendication 1, **caractérisé en ce que** l'épaisseur de matériau du segment limitrophe de l'évidement (20) est sensiblement égale à l'épaisseur de matériau dans l'environnement de l'évidement (20).

3. Piston selon la revendication 1 ou 2, **caractérisé en ce que** le bord inférieur du piston (10) dans la région de l'évidement (20) est sensiblement au même niveau que dans l'environnement de l'évidement (20).

4. Piston selon l'une quelconque des revendications précédentes, **caractérisé en ce que** l'évidement (20) présente sur le bord inférieur du piston (10) une profondeur comprise entre environ 1 et 3 mm en direction radiale.

5. Piston selon l'une quelconque des revendications précédentes, **caractérisé en ce qu'**au moins un évidement (20) est formé sur le côté de détente du piston (10).

6. Moteur à combustion interne, avec au moins un piston (10) selon au moins l'une quelconque des revendications précédentes et au moins un gicleur d'huile de refroidissement, l'espacement entre le gicleur d'huile de refroidissement et la limite de l'évidement (20) étant préférentiellement égal ou supérieur à environ 2 mm.
